# EUROPÄISCHE PATENTSCHRIFT

(11) **EP 4 243 664 B1**
(45) Veröffentlichungstag und Bekanntmachung des Hinweises auf die Patenterteilung: **10.12.2025**
(21) Anmeldenummer: 21801491.8
(22) Anmeldetag: 27.10.2021
(51) Int. Cl.: A47L 15/00, A47L 15/22

(54) **GESCHIRRSPÜLMASCHINE, VERFAHREN UND COMPUTERPROGRAMMPRODUKT**
DISHWASHER, METHOD AND COMPUTER PROGRAM PRODUCT
LAVE-VAISSELLE, PROCÉDÉ ET PRODUIT-PROGRAMME D'ORDINATEUR

(30) Priorität: 11.11.2020 DE 102020214200
(43) Veröffentlichungstag der Anmeldung: 20.09.2023
(73) Patentinhaber: BSH Hausgeräte GmbH, 81739 München (DE)
(72) Erfinder: LUTZ, Stephan, 86637 Zusamaltheim (DE); POLLITHY, Stefan, 86735 Forheim (DE); WECKER, Markus, 89355 Gundremmingen (DE); HOFFMANN, Igor, 89407 Dillingen (DE); KIENLE, Marco, 89426 Mödingen-Bergheim (DE)
(86) Internationale Anmeldenummer: PCT/EP2021/079769
(87) Internationale Veröffentlichungsnummer: WO 2022/101007

(56) Entgegenhaltungen:
- EP-A1- 2 048 274
- EP-A1- 3 488 756
- WO-A1-2016/096020
- WO-A1-2017/012629
- WO-A1-2019/120560
- DE-A1- 102007 041 313
- DE-A1- 102010 000 351
- DE-A1- 102010 038 184
- DE-A1- 102015 102 694
- DE-A1- 102017 208 527
- US-A1- 2011 146 733

## Beschreibung

Die vorliegende Erfindung betrifft eine Geschirrspülmaschine, ein Verfahren zum Betreiben einer Geschirrspülmaschine sowie ein Computerprogrammprodukt.

Bekannte Geschirrspülmaschinen weisen häufig eine drehbar gelagerte Sprühvorrichtung auf, die beispielsweise durch einen hydraulischen Rückstoß oder einen Elektromotor angetrieben wird. Beim Betrieb einer Geschirrspülmaschine kann es vorkommen, dass Spülgut, wie beispielsweise ein Messer oder ein Teller, aus dem Geschirrkorb hervorsteht und in eine Bewegungsbahn der Sprühvorrichtung hineinragt. Dies kann zu einer Blockade der Sprühvorrichtung führen. Wenn sich die Sprühvorrichtung nicht mehr dreht, kann dies Auswirkungen auf das Reinigungsergebnis haben. Es ist daher wünschenswert, eine Blockade der Sprühvorrichtung zu erkennen, um Gegenmaßnahmen einzuleiten.

Bevorzugt ist die Sprühvorrichtung der Geschirrspülmaschine durch einen Elektromotor aktiv angetrieben. Dies hat den Vorteil, dass die Sprühvorrichtung mit unterschiedlicher Geschwindigkeit rotiert werden kann und/oder stellenweise angehalten werden kann, beispielsweise um eine Intensivspülzone auszubilden.

Die US 8,357,246 B2 offenbart eine Geschirrspülmaschine mit einem motorisch angetriebenen Sprüharm. Eine Erfassung und Auswertung des Motorstroms ermöglicht es, eine Blockade des Sprüharms zu ermitteln. US 8,734,594 B2 und US 9,681,790 B2 offenbaren weitere herkömmliche Geschirrspülmaschinen.

Die DE 10 2010 000 351 A1 offenbart eine Geschirrspülmaschine umfassend eine Spülkammer, einen Sprüharm und einen Sensor. Der Sensor stellt Daten betreffend die Rotation des Sprüharms bereit. Die Richtung der Rotation des Sprüharms wird aufgrund eines Steuersignals umgekehrt, das erzeugt wird, wenn die Belastung am Sprüharm eine vorbestimmte Grenze übersteigt.

Die DE 10 2010 038 184 A1 offenbart einen Geschirrspüler umfassend eine Sprüharmanordnung, die in der Waschkammer des Bottichs des Geschirrspülers positioniert ist und einen über ein Zwischengetriebe gedrehten Eckarm enthält. Die Zwischenzahnradanordnung des Zwischengetriebes ermöglicht ein Entkoppeln der Anordnung vom Getriebeeingang, wenn die Drehung des Eckarms gehemmt wird.

Die EP 3 488 756 A1 offenbart eine Geschirrspülmaschine, welche eine Steuerung und eine Pumpe zum Pumpen von Wasser zu einer Sprüharmanordnung umfasst. Die Sprüharmanordnung umfasst einen Sprüharm mit einem oder mehreren Sprühlöchern zum Besprühen einer Waschladung mit Wasser. Die Sprüharmanordnung umfasst eine Öffnung, die so konstruiert und angeordnet ist, dass sie in Abhängigkeit von einer Drehposition des Sprüharms in einem offenen Zustand oder einem geschlossenen Zustand ist. Eine Leistungsaufnahme der Pumpe hängt zumindest teilweise davon ab, ob sich die Öffnung im geöffneten Zustand oder im geschlossenen Zustand befindet. Die Steuerung ist so eingerichtet, dass sie den Energieverbrauch der Pumpe überwacht, um Rotationsinformationen des Sprüharms zu bestimmen.

Die WO 2019/120560 A1 offenbart eine Geschirrspülmaschine mit mindestens einem rotierenden Sprüharm, der so angeordnet ist, dass er Brauchwasser auf zu reinigende Waren in einer Kammer sprüht. Die Geschirrspülmaschine umfasst ferner mindestens einen Sensor, der in einer Wanne der Kammer angeordnet und dazu eingerichtet ist, eine Eigenschaft des Brauchwassers zu erfassen, die eine periodische Drehung des Sprüharms von Brauchwasser, das durch den Sprüharm in die Wanne gesprüht wird, angibt, und als Reaktion darauf ein Signal zu übermitteln, das die erfasste Eigenschaft angibt. Ferner umfasst die Geschirrspülmaschine eine Steuerung, die so eingerichtet ist, dass sie das Signal empfängt und feststellt, dass sich die erfasste Eigenschaft periodisch ändert.

Die DE 10 2017 208 527 A1 offenbart ein wasserführendes Haushaltsgerät, insbesondere eine Geschirrspülmaschine, umfassend ein bewegliches Bauteil, einen Elektromotor zum Bewegen des Bauteils, eine Steuerungsvorrichtung zum Ansteuern des Elektromotors und eine Lastvorrichtung zum Bereitstellen eines Widerstands, der abhängig von einer Position des beweglichen Bauteils ist und der Bewegung entgegengesetzt ist, wobei die Steuerungsvorrichtung dazu eingerichtet ist, den von dem Elektromotor aufgenommenen und von dem bereitgestellten Widerstand abhängigen Antriebsstrom zu erfassen und in Abhängigkeit des erfassten Antriebsstroms die Position des beweglichen Bauteils zu ermitteln.

Die DE 10 2007 041 313 A1 offenbart ein Verfahren zum Betreiben einer Geschirrspülmaschine, wenigstens aufweisend einen Spülbehälter, wenigstens zwei innerhalb des Spülbehälters angeordnete Sprühvorrichtungen, eine Umwälzpumpe zum Fördern von Flüssigkeit zu den Sprühvorrichtungen, einen ersten Antrieb zum Antreiben der Umwälzpumpe, eine Umsteuervorrichtung, aufgrund deren Umstellung die Umwälzpumpe Flüssigkeit zu einer der beiden und/oder zu beiden Sprühvorrichtungen fördert, aufweisend folgende Verfahrensschritte: Verstellen der Stellung der Umsteuervorrichtung und Erfassen der aktuellen Stellung der Umsteuervorrichtung aufgrund wenigstens eines dem ersten Antrieb zugeordneten Betriebsparameters.

Weiterer Stand der Technik wird durch die Druckschriften WO 2016/096020 A1, WO 2017/012629 A1, US 2011/146733 A1, DE 29708598 U1, DE 4020898 A1, EP 2 048 274 A1 sowie DE 10 2015 102694 A1 gebildet.

Vor diesem Hintergrund besteht eine Aufgabe der vorliegenden Erfindung darin, den Betrieb einer Geschirrspülmaschine zu verbessern.

Gemäß einem ersten Aspekt wird eine Geschirrspülmaschine, insbesondere eine Haushalts-Geschirrspülmaschine, mit wenigstens einer mittels einer Antriebseinrichtung angetriebenen Sprühvorrichtung zum Beaufschlagen von in einem Spülbehälter der Geschirrspülmaschine anordenbarem Spülgut mit einer Spülflotte vorgeschlagen. Die Antriebseinrichtung umfasst einen Elektromotor zum aktiven Antreiben der wenigstens einen Sprühvorrichtung und eine Erfassungseinheit zum Erfassen einer Motordrehzahl des Elektromotors. Eine Steuerungsvorrichtung ist zum Ermitteln einer Blockade der wenigstens einen Sprühvorrichtung in Abhängigkeit der erfassten Motordrehzahl eingerichtet.

Diese Geschirrspülmaschine weist den Vorteil auf, dass eine Blockade der Sprühvorrichtung anhand der Motordrehzahl erkannt werden kann. Damit lassen sich, sollte eine Blockade vorliegen, geeignete Gegenmaßnahmen einleiten, um die Auswirkungen der Blockade auf ein Spülergebnis zu reduzieren. Damit ist die Geschirrspülmaschine in der Lage, trotz einer vorhandenen Blockade ein optimales Spülergebnis zu erzielen. Es wird damit einerseits das Spülgut geschont, da es vermieden wird, dass die Sprühvorrichtung an der Blockadeposition verharrt und nur das an dieser Stelle angeordnete Spülgut mit Spülflotte beaufschlagt. Andererseits werden Ressourcen geschont, da ein erneutes Durchführen eines Spülprogramms mit dem gleichen Spülgut, da dieses nicht zufriedenstellend gereinigt wurde, vermieden werden kann. Die Blockade der Sprühvorrichtung kann beispielsweise durch Spülgut oder auch durch Schmutz, der in einen Antriebsstrang der Sprühvorrichtung eingedrungen ist, hervorgerufen werden.

Die Antriebseinrichtung umfasst insbesondere einen Elektromotor, beispielsweise einen bürstenlosen Gleichstrommotor (BLDC) oder einen bürstenlosen Wechselstrommotor (BLAC). Andere Arten von Elektromotoren können ebenfalls geeignet sein. Die Antriebseinrichtung wird beispielsweise von der Steuerungsvorrichtung angesteuert. Die Antriebseinrichtung ist dazu eingerichtet, die Sprühvorrichtung aktiv anzutreiben. Darunter, dass die Sprühvorrichtung "aktiv angetrieben" ist, ist vorliegend zu verstehen, dass die Antriebseinrichtung ein Drehmoment auf die Sprühvorrichtung aufbringt. Unter einem "aktiven" Antreiben ist daher vorliegend insbesondere nicht zu verstehen, dass der Sprüharm mit Hilfe von Sprühdüsen in Rotation versetzt wird. Das aktive Antreiben kann insbesondere mit einer einstellbaren Drehzahl erfolgen. Die Antriebseinrichtung kann auch dazu eingerichtet sein, die Sprühvorrichtung an einer bestimmten Position oder einem bestimmten Drehwinkel anzuhalten und/oder die Sprühvorrichtung vor- und zurück zu bewegen.

Die Sprühvorrichtung ist drehbar gelagert und ist beispielsweise als ein Sprüharm ausgebildet. Die Sprühvorrichtung ist zum Ausgeben von Spülflotte auf das Spülgut eingerichtet. Hierzu umfasst die Sprühvorrichtung vorzugsweise eine Mehrzahl an Sprühdüsen, aus denen die Spülflotte mit Überdruck versprüht wird. Die Sprühvorrichtung umfasst ein Hydrauliksystem, welches zum Leiten der Spülflotte von einem Anschlussstutzen, der beispielsweise in der Drehachse der Sprühvorrichtung angeordnet ist, zu den Sprühdüsen eingerichtet ist. Die Sprühvorrichtung kann optional eine oder mehrere Satelliten-Sprühvorrichtungen aufweisen.

Unter Spülflotte wird vorliegend jede Flüssigkeit verstanden, die zum Spülen des Spülguts in der Geschirrspülmaschine verwendbar ist. Beispielsweise umfasst die Spülflotte frisch zugeführtes Leitungswasser, entionisiertes Leitungswasser, mit einem Reinigungsmittel versetztes Leitungswasser und dergleichen mehr. Die Spülflotte kann von dem Spülgut abgelöste Verschmutzungen umfassen.

Die Erfassungseinheit der Antriebseinrichtung umfasst beispielsweise einen Hall-Sensor, einen optischen Encoder, einen Inkrementalgeber oder dergleichen.

Zusätzlich oder alternativ kann die Erfassungseinheit auf der Messung des Spannungs-Nulldurchgangs einer in einer Motorwicklung des Elektromotors induzierten Spannung, insbesondere der Back-EMF, basieren. Vorteilhaft wird die Back-EMF für die Regelung des Elektromotors ohnehin ausgewertet, so dass in diesem Fall keine zusätzlichen Elemente notwendig sind.

Die Steuerungsvorrichtung kann hardwaretechnisch und/oder softwaretechnisch implementiert sein. Bei einer hardwaretechnischen Implementierung kann die Steuerungsvorrichtung zum Beispiel als Computer oder als Mikroprozessor ausgebildet sein. Bei einer softwaretechnischen Implementierung kann die Steuerungsvorrichtung als Computerprogrammprodukt, als eine Funktion, als eine Routine, als Teil eines Programmcodes oder als ausführbares Objekt ausgebildet sein.

Die Steuerungsvorrichtung ist zum Ermitteln einer Blockade der Sprühvorrichtung in Abhängigkeit der erfassten Motordrehzahl eingerichtet. Beispielsweise analysiert die Steuerungsvorrichtung hierzu einen Signalverlauf der Motordrehzahl, und/oder vergleicht diese mit einem Sollwert für die Motordrehzahl.

Gemäß einer Ausführungsform der Geschirrspülmaschine ist eine zwischen dem Elektromotor und der Sprühvorrichtung angeordnete Überlastsicherung vorgesehen, welche sich bei einer Blockade der Sprühvorrichtung selbsttätig von einem Kopplungszustand, in dem eine Kraftübertragung zwischen dem Elektromotor und der Sprühvorrichtung vorhanden ist, in einen Entkopplungszustand, in dem die Kraftübertragung zwischen dem Elektromotor und der Sprühvorrichtung unterbrochen ist, verbringt.

Dadurch, dass die Überlastsicherung vorgesehen ist, kann zuverlässig verhindert werden, dass die Antriebseinrichtung überlastet wird. Hierdurch werden insbesondere Schäden an einem Antriebselement der Antriebseinrichtung oder an einem Getriebe derselben verhindert. Darunter, dass sich die Überlastsicherung "selbsttätig" von dem Kopplungszustand in den Entkopplungszustand und zurück verbringt, ist insbesondere zu verstehen, dass die Überlastsicherung ohne ein aktives Antriebselement und/oder Sensoren von dem Kopplungszustand in den Entkopplungszustand und umgekehrt verbracht werden kann. In dem Entkopplungszustand der Überlastsicherung wird die Sprühvorrichtung nicht mehr aktiv angetrieben und der Elektromotor dreht lastfrei.

Die Überlastsicherung löst vorzugsweise bei einem maximalen Drehmoment zwischen 0,25 Nm - 2 Nm, bevorzugt 0,4 Nm - 1 Nm, aus. Damit ist die Kraft, die auf ein Spülgut, den Sprüharm und die Antriebseinheit wirkt, bevor die Überlastsicherung entkoppelt, nach oben auf einen kleinen Wert begrenzt. Zugleich ist das maximale Drehmoment hoch genug, dass die Motordrehzahl des Elektromotors vor dem Entkoppeln der Überlastsicherung etwas abfällt, so dass die Änderung der Motordrehzahl zuverlässig ermittelbar bleibt. Es sei angemerkt, dass eine Regelung des Elektromotors, die die Drehzahl des Elektromotors beispielsweise auf einen vorgegebenen Sollwert regelt, den Drehzahl-Abfall nicht zu schnell ausregeln darf, da ansonsten eine Detektion der durch die Blockade verursachte Drehzahlschwankung möglicherweise nicht mehr möglich ist. Daher ist die Regelung derart einzustellen, dass die Drehzahlschwankung im Fall einer Blockade noch ausreichend groß ist.

Gemäß einer weiteren Ausführungsform der Geschirrspülmaschine ist die Antriebseinrichtung außerhalb des Spülbehälters angeordnet, wobei eine Abtriebswelle zum Übertragen eines Drehmoments von dem Elektromotor auf die Sprühvorrichtung vorgesehen ist und die Überlastsicherung zwischen der Abtriebswelle und der Sprühvorrichtung angeordnet ist, wobei ein Drehwinkel der Abtriebswelle und ein Drehwinkel der Sprühvorrichtung in einem vorbestimmten Verhältnis zueinander stehen, wenn die Überlastsicherung in dem Kopplungszustand ist.

Bei dieser Ausführungsform kann vorteilhaft von einem Drehwinkel der Abtriebswelle auf einen Drehwinkel der Sprühvorrichtung geschlossen werden, wenn die Überlastsicherung in dem Kopplungszustand ist. Der Drehwinkel der Abtriebswelle kann beispielsweise zusätzlich innerhalb der Antriebeinrichtung erfasst werden, beispielsweise mit einem Drehgeber oder einem Inkrementalsensor. Alternativ oder zusätzlich kann von einem Drehwinkel des Elektromotors auf den Drehwinkel der Abtriebswelle geschlossen werden.

Die Abtriebswelle ragt insbesondere durch eine Wandung des Spülbehälters in diesen hinein und ist mit einer Dichtung abgedichtet, so dass keine Spülflotte an der Abtriebswelle aus dem Spülbehälter austreten kann.

Bevorzugt sind eine Drehachse der Abtriebswelle der Antriebseinrichtung und eine Drehachse des Sprüharms parallel zueinander und beabstandet voneinander angeordnet.

In Ausführungsformen der Geschirrspülmaschine umfasst die Antriebseinrichtung eine zwischen dem Elektromotor und der Sprühvorrichtung angeordnete Getriebeeinheit zum Bereitstellen einer vorbestimmten Getriebeübersetzung zum Antreiben der Sprühvorrichtung.

In Ausführungsformen ist die Getriebeeinheit ist zwischen dem Elektromotor und der Abtriebswelle angeordnet.

Die Getriebeeinheit ist vorzugsweise derart ausgestaltet, dass die Abtriebswelle, und damit auch die Sprühvorrichtung, mit einer Drehzahl von 0 - 20 Umdrehungen/Sekunde gedreht wird. Die Getriebeeinheit ist vorzugsweise zum Bereitstellen einer Untersetzung im Bereich von 200/1 - 1000/1 eingerichtet. Das heißt beispielsweise, dass der Elektromotor 200 Umdrehungen macht, während die Abtriebswelle nur eine Umdrehung macht.

Gemäß einer weiteren Ausführungsform der Geschirrspülmaschine ist die Steuerungsvorrichtung zum Ermitteln der Blockade der Sprühvorrichtung in Abhängigkeit eines Vergleichs einer vorbestimmten Solldrehzahl und der erfassten Motordrehzahl eingerichtet.

Beispielsweise beträgt die Solldrehzahl zu einem gegebenen Zeitpunkt 500 U/s. Wenn die erfasste Motordrehzahl einen anderen Wert, insbesondere einen niedrigeren Wert, aufweist, kann dies auf eine vorhandene Blockade hindeuten. Es sei angemerkt, dass die Solldrehzahl in Abhängigkeit des Spülprogramms zu unterschiedlichen Zeitpunkten während der Durchführung eines Spülprogramms unterschiedliche Werte aufweisen kann.

In Ausführungsformen ist die Steuerungsvorrichtung dazu eingerichtet, eine Signalanalyse der erfassten Motordrehzahl durchzuführen und die Blockade der Sprühvorrichtung in Abhängigkeit eines Ergebnisses der Signalanalyse zu ermitteln.

Die Signalanalyse umfasst insbesondere das Bilden einer zeitlichen Ableitung und/oder das Durchführen einer Frequenzanalyse. Insbesondere plötzliche Änderungen der Drehzahl lassen sich anhand von Sprüngen in der zeitlichen Ableitung identifizieren.

Gemäß einer weiteren Ausführungsform der Geschirrspülmaschine ist die Steuerungsvorrichtung zum Ermitteln der Blockade der Sprühvorrichtung in Abhängigkeit eines Abweichens der erfassten Motordrehzahl von der Solldrehzahl um mehr als einen vorbestimmten Schwellwert eingerichtet.

Beispielsweise ist der vorbestimmte Schwellwert als ein absoluter Wert vorgegeben, als ein relativer Wert, der beispielsweise von der Solldrehzahl abhängt, vorgegeben, und/oder eine Kombination dieser Möglichkeiten. Beispielsweise kann der vorbestimmte Schwellwert 50 U/s betragen. Alternativ kann der vorbestimmte Schwellwert 10% des Sollwerts betragen, also beispielsweise 100 U/s bei einem Sollwert von 1000 U/s. Alternativ kann der vorbestimmte Schwellwert eine Kombination hiervon umfassen, also zum Beispiel 10% des Sollwerts und mindestens 50 U/s.

Gemäß einer weiteren Ausführungsform der Geschirrspülmaschine ist die Steuerungsvorrichtung dazu eingerichtet, in Abhängigkeit des Ermittelns der Blockade der Sprühvorrichtung ein Hinweissignal an einen Benutzer der Geschirrspülmaschine auszugeben.

Beispielsweise umfasst die Geschirrspülmaschine einen Lautsprecher zum Ausgeben eines akustischen Hinweissignals und/oder ein Anzeigeelement zum Ausgeben eines visuellen Hinweissignals. In bevorzugten Ausführungsformen umfasst die Geschirrspülmaschine eine Kommunikationseinheit, welche zum Übertragen des Hinweissignals an eine zu der Geschirrspülmaschine externe Einrichtung, wie beispielsweise ein Mobilgerät, insbesondere ein Smartphone, einen Computer oder dergleichen, des Benutzers eingerichtet ist, wobei die externe Einrichtung zum Ausgeben des Hinweissignals an den Benutzer eingerichtet ist. Beispielsweise läuft auf der externen Einrichtung eine entsprechende Applikation, die beim Empfang des Hinweissignals von der Geschirrspülmaschine die Ausgabe eines Hinweises an den Benutzer veranlasst.

Auf diese Weise kann der Benutzer benachrichtigt werden, wenn eine Blockade vorliegt. Der Benutzer kann dann beispielsweise die Blockade manuell lösen und/oder den Kundendienst benachrichtigen.

Gemäß einem Aspekt wird ein System umfassend die Geschirrspülmaschine gemäß dem ersten Aspekt und einer externen Einrichtung vorgeschlagen. Die Geschirrspülmaschine umfasst eine Kommunikationseinheit, welche zum Übertragen eines Hinweissignals an die externe Einrichtung eingerichtet ist. Die externe Einrichtung ist zum Ausgeben des Hinweissignals an den Benutzer eingerichtet. Beispielsweise läuft auf der externen Einrichtung eine entsprechende Applikation, die beim Empfang des Hinweissignals von der Geschirrspülmaschine die Ausgabe eines Hinweises an den Benutzer veranlasst.

Bei der Geschirrspülmaschine gemäß dem ersten Aspekt ist die Steuerungsvorrichtung zum Ermitteln einer Blockadeposition der Sprühvorrichtung eingerichtet.

Die Blockadeposition umfasst einen Drehwinkel der Sprühvorrichtung.

Die Blockadeposition kann beispielsweise von der Position des Elektromotors abgeleitet werden, an der die Blockade ermittelt wird. Sofern keine Überlastsicherung zwischen dem Elektromotor und der Sprühvorrichtung angeordnet ist, das heißt, dass der Elektromotor und die Sprühvorrichtung permanent gekoppelt sind, besteht eine durch den Antriebsstrang bestimmte Proportionalität zwischen der Motorposition und der Position der Sprühvorrichtung. Wenn eine Überlastsicherung vorhanden ist, dann dreht der Elektromotor in dem Entkopplungszustand unabhängig von der Sprühvorrichtung. Die Überlastsicherung ist in diesem Fall vorzugsweise derart ausgebildet, dass der Kopplungszustand nur in einer bestimmten relativen Drehposition zwischen dem Elektromotor und der Sprühvorrichtung oder, falls vorhanden, einer Abtriebswelle und der Sprühvorrichtung, herstellbar ist. Bei jeder Umdrehung des Elektromotors oder der Abtriebswelle wird diese Position einmal erreicht, so dass die Überlastsicherung in den Kopplungszustand übergeht. Wenn die Blockade noch vorhanden ist, wird die Überlastsicherung anschließend wieder in den Entkopplungszustand übergehen. Dieses Koppeln/Entkoppeln lässt sich auf Basis der erfassten Motordrehzahl ermitteln. Die Motorposition, an der zum ersten Mal entkoppelt wurde, entspricht damit der Blockadeposition der Sprühvorrichtung.

Bei der Geschirrspülmaschine gemäß dem ersten Aspekt ist die Steuerungsvorrichtung zum Ausgeben eines Hinweises an einen Benutzer der Geschirrspülmaschine in Abhängigkeit der ermittelten Blockadeposition eingerichtet. Der Hinweis umfasst die Blockadeposition. Beispielsweise kann der Hinweis eine graphische Darstellung der Blockadeposition umfassen. Dies ermöglicht es dem Nutzer, die Blockade in einfacher Weise zu überprüfen und gegebenenfalls zu beseitigen.

Gemäß einer weiteren Ausführungsform der Geschirrspülmaschine ist die Steuerungsvorrichtung dazu eingerichtet, bei einer Blockade der Sprühvorrichtung eine Drehrichtung des Elektromotors umzudrehen.

Wenn die Drehrichtung des Elektromotors geändert wird, dann ändert sich auch die Drehrichtung der aktiv angetriebenen Sprühvorrichtung. Das heißt, dass die Sprühvorrichtung von der Position, in der die Blockade vorliegt, wegbewegt wird. Je nach der Natur der Blockade, beispielsweise ein Spülgut, das in den Bewegungsbereich der Sprühvorrichtung hineinragt, kann die Blockade auch in der anderen Drehrichtung auftreten. Wenn die Blockade durch eine Verschmutzung ausgelöst wurde, kann es sein, dass die Verschmutzung durch die Änderung der Drehrichtung entfernt wird.

Gemäß einer weiteren Ausführungsform der Geschirrspülmaschine ist eine Detektionseinheit zum Detektieren einer Bewegung der Sprühvorrichtung vorgesehen, wobei die Steuerungsvorrichtung zum Ermitteln der Blockade der Sprühvorrichtung in Abhängigkeit der erfassten Motordrehzahl und der Detektion der Bewegung der Sprühvorrichtung eingerichtet ist.

In dieser Ausführungsform kann die Blockade der Sprühvorrichtung verifiziert werden. Die Detektionseinheit kann beispielsweise als einen Drehgeber an einer Antriebswelle der Sprühvorrichtung, einen Hall-Sensor, der das Überstreichen einer bestimmten Position in dem Spülbehälter durch die Sprühvorrichtung ermittelt, wobei die Sprühvorrichtung einen Magneten aufweist, oder auch eine Kamera, die eine Bewegung der Sprühvorrichtung auf Basis einer Bildanalyse ermittelt, umfassen. Vorteilhaft ist insbesondere die Ausführung der Detektionseinheit als Hall-Sensor in Kombination mit einem in oder an der Sprühvorrichtung angeordneten Magneten, da hierbei der Hall-Sensor außerhalb des Spülbehälters angeordnet sein kann.

Gemäß einer weiteren Ausführungsform der Geschirrspülmaschine ist die Steuerungsvorrichtung dazu eingerichtet, einen Winkelbereich, in welchem die Sprühvorrichtung frei drehbar ist, zu ermitteln und den Elektromotor derart anzusteuern, dass die Sprühvorrichtung nur in dem ermittelten Winkelbereich dreht.

Bei dieser Ausführungsform werden insbesondere zwei Blockadepositionen ermittelt, wobei der Winkelbereich zwischen den beiden Blockadepositionen der freie Winkelbereich ist.

Beispielsweise ist die Sprühvorrichtung als ein Sprüharm ausgebildet, der zwei sich gegenüberliegende Ausleger umfasst, die jeweils gleich lang sind. Beim Drehen in einer ersten Drehrichtung wird beispielsweise bei einem Winkel von etwa 90° eine Blockade ermittelt. Der Sprüharm wird dann in die andere Richtung gedreht, wobei bei einem Winkel von etwa 270°, das heißt nach etwa einer halben Umdrehung des Sprüharms, wieder eine Blockade ermittelt wird. Eine jeweilige Blockadeposition entspricht einem Kontakt eines jeweiligen Auslegers des Sprüharms. In diesem Fall steuert die Steuerungsvorrichtung die Antriebseinrichtung der an, dass der Sprüharm zwischen 90° und 270° hin-und-her-gedreht wird. Auf diese Weise kann trotz des Vorliegens einer Blockade eine Reinigung des Spülguts erfolgen.

Gemäß einer weiteren Ausführungsform der Geschirrspülmaschine ist die Steuerungsvorrichtung zum Einstellen eines von dem Elektromotor bereitgestellten Drehmoments eingerichtet.

Beispielsweise kontrolliert die Steuerungsvorrichtung hierzu den Antriebsstrom, mit dem der Elektromotor betrieben wird, und/oder eine an den Elektromotor angelegte Spannung. Dies kann beispielsweise über eine Einstellung eines Tastverhältnisses erfolgen.

Speziell eine Begrenzung des Drehmoments kann vorteilhaft sein, um den Elektromotor auch bei vorhandener Überlastsicherung zum Anhalten zu zwingen. Hierzu muss das Drehmoment so eingestellt werden, dass dieses nicht ausreicht, um die Überlastsicherung auszulösen oder zu entkoppeln. Wenn die Blockade eintritt, wird daher auch der Elektromotor angehalten. Damit kann eine zu der Blockadeposition korrespondierende Motorposition ermittelt werden.

Gemäß dem ersten Aspekt ist die Steuerungsvorrichtung dazu eingerichtet, sofort nach einem Schließen einer Tür der Geschirrspülmaschine den Elektromotor derart anzusteuern, dass die Sprühvorrichtung wenigstens eine komplette Umdrehung in dem Spülbehälter ausführt.

Dies hat den Vorteil, dass sofort nach dem Schließen der Tür erkannt wird, ob eine Blockade vorliegt. Sofern eine Blockade vorliegt, kann der Benutzer, der sich in diesem Fall noch in der Nähe der Geschirrspülmaschine befindet, entsprechend benachrichtigt werden und die Blockade vorzugsweise direkt lösen.

Man kann diese Bewegung der Sprühvorrichtung auch als Testfahrt bezeichnen.

In Ausführungsformen ist die Testfahrt nur dann vorgesehen, wenn der Benutzer einen Start eines Spülprogramms programmiert hat.

In weiteren Ausführungsformen kann die Testfahrt bei jedem Schließen der Tür vorgesehen sein. In bevorzugten Ausführungsformen ist die Testfahrt immer dann vorgesehen, wenn eine Änderung in der Beladung der Geschirrspülmaschine mit Spülgut ermittelt wird. Die Änderung der Beladung kann beispielsweise auf Basis eines Bildes einer Spülgutaufnahme und/oder einer Gewichtsmessung ermittelt werden.

In Ausführungsformen der Geschirrspülmaschine umfasst die Sprühvorrichtung einen unteren Sprüharm, einen oberen Sprüharm und/oder einen Dachkreisel.

Ein jeweiliger Sprüharm umfasst insbesondere einen aktiv angetriebenen Ausleger und kann einen drehbar an dem Ausleger gelagerten Sprüharmsatelliten umfassen. Der Sprüharmsatellit ist bevorzugt nicht aktiv angetrieben, sondern wird mit Hilfe von aus Sprühdüsen desselben ausgestoßener Spülflotte angetrieben

Gemäß einem zweiten Aspekt wird ein Verfahren zum Betreiben einer Geschirrspülmaschine, insbesondere einer Haushalts-Geschirrspülmaschine, mit wenigstens einer mittels einer Antriebseinrichtung angetriebenen Sprühvorrichtung zum Beaufschlagen von in einem Spülbehälter der Geschirrspülmaschine anordenbarem Spülgut mit einer Spülflotte vorgeschlagen. In einem ersten Schritt wird ein Elektromotor der Antriebseinrichtung zum aktiven Antreiben der Sprühvorrichtung angesteuert. In einem zweiten Schritt wird eine Motordrehzahl des Elektromotors der Antriebseinrichtung erfasst. In einem dritten Schritt wird eine Blockade der Sprühvorrichtung in Abhängigkeit der erfassten Motordrehzahl ermittelt. Der Elektromotor wird sofort nach einem Schließen einer Tür der Geschirrspülmaschine derart angesteuert, dass die Sprühvorrichtung wenigstens eine komplette Umdrehung in dem Spülbehälter ausführt. Eine Blockadeposition der Sprühvorrichtung wird ermittelt, welche einen Drehwinkel der Sprühvorrichtung enthält. Ein die Blockadeposition enthaltender Hinweis wird an einen Benutzer der Geschirrspülmaschine in Abhängigkeit der ermittelten Blockadeposition ausgegeben.

Die für die vorgeschlagene Geschirrspülmaschine beschriebenen Ausführungsformen und Merkmale gelten für das vorgeschlagene Verfahren entsprechend. Dieses Verfahren weist die gleichen Vorteile auf, wie anhand der Geschirrspülmaschine erläutert sind.

Gemäß einem dritten Aspekt wird ein Computerprogrammprodukt vorgeschlagen, welches Befehle umfasst, die bei der Ausführung des Programms durch einen Computer diesen veranlassen, das Verfahren gemäß dem zweiten Aspekt auszuführen.

Ein Computerprogrammprodukt, wie z.B. ein Computerprogramm-Mittel, kann beispielsweise als Speichermedium, wie z.B. Speicherkarte, USB-Stick, CD-ROM, DVD, oder auch in Form einer herunterladbaren Datei von einem Server in einem Netzwerk bereitgestellt oder geliefert werden. Dies kann zum Beispiel in einem drahtlosen Kommunikationsnetzwerk durch die Übertragung einer entsprechenden Datei mit dem Computerprogrammprodukt oder dem Computerprogramm-Mittel erfolgen.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
Fig. 1 zeigt eine schematische perspektivische Ansicht einer Ausführungsform einer Geschirrspülmaschine;
Fig. 2 zeigt einen schematischen Schnitt durch eine weitere Ausführungsform einer Geschirrspülmaschine;
Fig. 3 zeigt ein beispielhaftes Diagramm eines Drehwinkels einer Abtriebswelle und einer erfassten Motordrehzahl; und
Fig. 4 zeigt ein schematisches Blockschaltbild eines Ausführungsbeispiels eines Verfahrens zum Betreiben einer Geschirrspülmaschine.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform einer Geschirrspülmaschine 1, die hier als eine Haushalts-Geschirrspülmaschine ausgebildet ist. Die Haushalts-Geschirrspülmaschine 1 umfasst einen Spülbehälter 2, der durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 ist vorzugweise quaderförmig. Der Spülbehälter 2 kann in einem Gehäuse der Haushalts-Geschirrspülmaschine 1 angeordnet sein. Der Spülbehälter 2 und die Tür 3 können einen Spülraum 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Haushalts-Geschirrspülmaschine 1 weist ferner zumindest eine Spülgutaufnahme 12 bis 14 auf. Vorzugsweise können mehrere, beispielsweise drei, Spülgutaufnahmen 12 bis 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann. Wie die Fig. 1 weiterhin zeigt, sind die Spülgutaufnahmen 12 bis 14 übereinander in dem Spülbehälter 2 angeordnet. Jede Spülgutaufnahme 12 bis 14 ist wahlweise in den Spülbehälter 2 hinein- oder aus diesem herausverlagerbar. Insbesondere ist jede Spülgutaufnahme 12 bis 14 in einer Einschubrichtung E in den Spülbehälter 2 hineinschiebbar oder hineinfahrbar und entgegen der Einschubrichtung E in einer Auszugsrichtung A aus dem Spülbehälter 2 herausziehbar oder herausfahrbar.

Am Boden 7 ist eine Sprühvorrichtung 20 angeordnet. Es handelt sich beispielsweise um einen Sprüharm. Der Sprüharm 20 kann einen Satellitensprüharm aufweisen (nicht dargestellt). Der Sprüharm 20 ist zum Ausgeben von Spülflotte auf Spülgut, das in den Spülgutaufnahmen 12 bis 14 angeordnet ist, eingerichtet. Der Sprüharm 20 ist drehbar gelagert, wobei ein Drehmoment zum Drehen des Sprüharms 20 von einer Antriebseinrichtung 15 bereitgestellt wird. Die Antriebseinrichtung 15 ist vorzugsweise außerhalb des Spülbehälters 2 angeordnet, in diesem Beispiel also unter dem Boden 7. Die Antriebeinheit 15 umfasst insbesondere einen Elektromotor 16 (siehe Fig. 2) und eine Erfassungseinheit 16A (siehe Fig. 2) zum Erfassen einer Motordrehzahl 21 (siehe Fig. 3) des Elektromotors 16.

An der Tür 3 der Haushalts-Geschirrspülmaschine 1 ist ferner eine Steuerungsvorrichtung 25 angeordnet. Die Steuerungsvorrichtung 25 ist beispielsweise zum Durchführen eines Spülprogramms aus einer Anzahl von Spülprogrammen eingerichtet. Insbesondere ist die Steuerungsvorrichtung 25 dazu eingerichtet, eine Blockade des Sprüharms 20 in Abhängigkeit der erfassten Motordrehzahl 21 zu ermitteln. Beispielsweise ist der Sprüharm 20 ohne eine Überlastsicherung 19 (siehe Fig. 2) mit dem Elektromotor 16 der Antriebseinrichtung 15 gekoppelt. Im Fall einer Blockade des Sprüharms 20 fällt die Motordrehzahl 21 daher auf null ab, da der Sprüharm 20 gestoppt wird, und somit auch der Elektromotor 16. Wenn eine Blockade festgestellt wird, kann die Steuerungsvorrichtung 25 beispielsweise die Antriebseinrichtung 15 so ansteuern, dass der Sprüharm 20 in die entgegengesetzte Richtung gedreht wird. Wenn auch in dieser Drehrichtung eine Blockade auftritt, so kann der Sprüharm 20 beispielsweise zwischen den beiden Punkten, an denen der Sprüharm 20 auf das die Blockade auslösende Hindernis trifft, hin-und-hergedreht werden. Man dies auch als Pendelbetrieb des Sprüharms 20 bezeichnen. Damit ist eine Reinigung des Spülguts trotz einer vorhandenen Blockade des Sprüharms 20 sichergestellt. Zusätzlich kann die Steuerungsvorrichtung 25 den Nutzer der Geschirrspülmaschine 1 über die Blockade informieren. Dies kann durch Ausgabe eines akustischen und/oder visuellen Hinweissignals und/oder durch Übertragen einer Nachricht an ein externes Gerät, insbesondere eine Mobilgerät, des Nutzers erfolgen. Der Nutzer kann dann reagieren und die Blockade lösen oder den Kundendienst verständigen, sofern die Blockade nicht durch ein Spülgut oder dergleichen verursacht wird.

Fig. 2 zeigt einen schematischen Schnitt durch eine weitere Ausführungsform einer Geschirrspülmaschine 1. Die Geschirrspülmaschine 1 weist insbesondere alle Merkmale auf, die anhand der Haushalts-Geschirrspülmaschine der Fig. 1 erläutert wurden, auch wenn auf deren Darstellung in der Fig. 2 teilweise verzichtet wurde.

In der Fig. 2 ist insbesondere ein Antriebsstrang von der Antriebseinrichtung 15 zu der aktiv angetriebenen Sprühvorrichtung 20 detailliert dargestellt. Die Antriebseinrichtung 15 ist unter dem Boden 7 des Spülbehälters 2 angeordnet. Die Antriebseinrichtung 15 umfasst einen Elektromotor 16 und eine Erfassungseinheit 16A, die zum Erfassen einer Motordrehzahl 21 (siehe Fig. 3) des Elektromotors 16 eingerichtet ist. Der Elektromotor 16 treibt eine Abtriebswelle 17 an. Dies kann insbesondere unter Verwendung eines Getriebes (nicht gezeigt), das die Motordrehzahl 21 um einen vorbestimmten Faktor herauf-oder herabsetzt, erfolgen. Die Abtriebswelle 17 dreht sich entsprechend dem Elektromotor 16, wobei eine Drehrichtung frei einstellbar sein kann. Die Drehung der Abtriebswelle 17 ist hierbei proportional zu der Drehung des Elektromotors 16, wobei eine Getriebeübersetzung den Proportionalitätsfaktor darstellt. Wenn kein Getriebe vorhanden ist, wie in der Fig. 2 dargestellt, ist der Proportionalitätsfaktor 1. Der Pfeil von dem Elektromotor 16 zu der Abtriebswelle 17 deutet die Kraftübertragung an.

Die Abtriebswelle 17 durchdringt den Boden 7 des Spülbehälters 2 und ragt in diesen hinein. Die Abtriebswelle 17 ist dabei beispielsweise mit einem Wellendichtring oder dergleichen abgedichtet, so dass ein Austreten von Spülflotte verhindert wird. Insbesondere ist die Abtriebswelle 17 mit einer Kupplungseinheit 18 gekoppelt, die in dem Spülbehälter 2 angeordnet ist. Die Kupplungseinheit 18 umfasst in diesem Beispiel eine Überlastsicherung 19. Die Überlastsicherung 18 verbringt sich bei einer Blockade der Sprühvorrichtung 20 selbsttätig von einem Kopplungszustand, in dem eine Kraftübertragung zwischen dem Elektromotor 16 und der Sprühvorrichtung 20 vorhanden ist, in einen Entkopplungszustand, in dem die Kraftübertragung zwischen dem Elektromotor 16 und der Sprühvorrichtung 20 unterbrochen ist. Im Kopplungszustand überträgt die Überlastsicherung 18, wie anhand der Pfeile angedeutet, eine Kraft von der Abtriebswelle 17 auf eine Antriebswelle 20A der Sprühvorrichtung 20.

Die Sprühvorrichtung 20 ist beispielsweise starr mit der Antriebswelle 20A verbunden, und dreht sich entsprechend mit dieser mit. Die Überlastsicherung ist vorzugsweise derart ausgebildet, dass der Kopplungszustand in genau einer bestimmten relativen Drehposition zwischen der Abtriebswelle 17 und der Antriebswelle 20A herstellbar ist. Damit entspricht im Kopplungszustand eine bestimmte Drehposition der Abtriebswelle 17 einer bestimmten Drehposition der Antriebswelle 20A und damit der Sprühvorrichtung 20.

In Ausführungsformen (nicht dargestellt) umfasst die Antriebseinrichtung 15 zusätzlich einen Sensor zum Erfassen einer Drehposition der Abtriebswelle 17. Der Sensor ist beispielsweise als ein magnetischer oder optischer Drehgeber ausgebildet. Von der erfassten Drehposition der Abtriebswelle 17 kann im Kopplungszustand auf die Drehposition der Sprühvorrichtung 20 geschlossen werden. Damit ist die Position der Blockade der Sprühvorrichtung 20 bekannt. Auf Basis der bekannten Blockadeposition können geeignete Maßnahmen getroffen werden. Beispielsweise kann bei einer visuellen Ausgabe eines Hinweises an den Nutzer der Geschirrspülmaschine 1 die Blockadeposition graphisch dargestellt werden, so dass der Nutzer die Blockade auf einfache Weise prüfen und gegebenenfalls entfernen kann.

Fig. 3 zeigt ein zwei Diagramme, wobei das obere Diagramm einen Drehwinkel φ einer Abtriebswelle 17 (siehe Fig. 2) und das untere Diagramm eine Motordrehzahl RPM eines die Sprühvorrichtung 20 antreibenden Elektromotors 16 (siehe Fig. 2) zeigt. Die beiden Diagramme weisen eine gemeinsame Zeitachse t auf. Die Diagramme stellen jeweils einen beispielhaften Verlauf dar, der beispielsweise einer Geschirrspülmaschine, die eine Überlastsicherung 19 (siehe Fig. 2) in dem Antriebsstrang hat, entspricht, wie die Geschirrspülmaschine 1 der Fig. 2.

Das obere Diagramm zeigt den Verlauf des Drehwinkels 21 der Abtriebswelle 17. Wie vorstehend erläutert Die Abtriebswelle 17 dreht sich mit einer im Wesentlichen konstanten Winkelgeschwindigkeit. Änderungen der Motordrehzahl SIG wirken sich proportional auf die Winkelgeschwindigkeit der Abtriebswelle 17 aus.

Das untere Diagramm zeigt die erfasste Motordrehzahl SIG. Eine Regelung regelt die Motordrehzahl SIG auf einen Sollwert RS für die Motordrehzahl SIG ein. Zu zwei Zeitpunkten t1, t2 sind Schwankungen der Motordrehzahl SIG erkennbar. Diese Schwankungen treten in den beiden dargestellten Umdrehungen der Abtriebswelle 17 jeweils bei dem gleichen Drehwinkel φ der Abtriebswelle 17 auf. Die Schwankungen werden durch ein Koppeln/Entkoppeln der Überlastsicherung 19, wenn die Sprühvorrichtung 20 (siehe Fig. 1 oder 2) blockiert ist, ausgelöst. Wenn die Überlastsicherung 19 in dem gekoppelten Zustand ist und die Sprühvorrichtung 20 blockiert wird, verspannt sich bis zum Auslösen der Überlastsicherung 19 der Antriebsstrang. Dies führt zu einem Absinken der Motordrehzahl SIG. Wenn die Überlastsicherung entkoppelt, entspannt sich der Antriebsstrang wieder und die Motordrehzahl SIG steigt sprunghaft wieder an. Der Elektromotor 16 dreht jetzt lastfrei, weshalb die Motodrehzahl SIG kurzzeitig, bis zum Nachregeln durch die Regelung, einen erhöhten Wert aufweisen kann.

Um zu ermitteln, ob es sich bei der Drehzahlschwankung um eine Blockade der Sprühvorrichtung 20 handelt, sind zwei Schwellwerte th1, th2 dargestellt. Wenn einer dieser Schwellwerte th1, th2 oder beide Schwellwerte th1, th2 überschritten wird, kann auf eine Blockade der Sprühvorrichtung 20 geschlossen werden. Die Steuerungsvorrichtung 25 (siehe Fig. 1) ist daher beispielsweise zum Vergleichen der erfassten Motordrehzahl SIG mit wenigstens einem Schwellwert th1, th2 eingerichtet. Für eine sichere Erkennung der Blockade kann es vorteilhaft sein, zwei oder mehr als zwei Umdrehungen der Abtriebswelle 17 abzuwarten, um zu sehen, ob sich das Koppeln/Entkoppeln an der gleichen Drehposition der Abtriebswelle 17 wiederholt, so wie es in der Fig. 3 dargestellt ist.

Zusätzlich und/oder alternativ zu dem Vergleich der Motordrehzahl SIG mit Schwellwerten th1, th2, die sich auf den Sollwert RS beziehen, kann die Steuerungsvorrichtung 25 dazu eingerichtet sein, die lokalen Maxima/Minima der Motordrehzahl SIG durch eine Kurvenanalyse zu ermitteln (nicht dargestellt). Hierbei würde beispielsweise, wenn die erste zeitliche Ableitung der Motordrehzahl SIG betrachtet wird, jeweils ein Nulldurchgang an den lokalen Maxima/Minima vorhanden sein, was sich detektieren lässt.

Fig. 4 zeigt ein schematisches Blockschaltbild eines Ausführungsbeispiels eines Verfahrens zum Betreiben einer Geschirrspülmaschine 1, beispielsweise der Geschirrspülmaschine 1 der Fig. 1 oder der Fig. 2. Die Geschirrspülmaschine 1 weist wenigstens eine mittels einer Antriebseinrichtung 15 (siehe Fig. 1 oder 2) angetriebene Sprühvorrichtung 20 (siehe Fig. 1 oder 2) zum Beaufschlagen von in einem Spülbehälter 2 (siehe Fig. 1 oder 2) der Geschirrspülmaschine 1 anordenbarem Spülgut mit einer Spülflotte auf. In einem ersten Schritt S1 wird ein Elektromotor 16 (siehe Fig. 2) der Antriebseinrichtung 15 zum aktiven Antreiben der Sprühvorrichtung 20 angesteuert. In einem zweiten Schritt S2 wird eine Motordrehzahl SIG (siehe Fig. 3) des Elektromotors 16 der Antriebseinrichtung 15 erfasst. In einem dritten Schritt S3 wird eine Blockade der Sprühvorrichtung 20 in Abhängigkeit der erfassten Motordrehzahl SIG ermittelt.

In einem Ausführungsbeispiel umfasst das Verfahren zusätzlich die im Folgenden beschriebenen Schritte. Sobald eine Blockade der Sprühvorrichtung 20 ermittelt wurde, beispielsweise wie anhand der Fig. 3 beschrieben, wird der Elektromotor 16 derart gesteuert, dass das bereitgestellte Drehmoment nicht ausreichend ist, um die Überlastsicherung 19 (siehe Fig. 2) zu lösen. Das kann beispielsweise durch eine Einstellung eines Tastverhältnisses zur Herabsetzung der effektiven Spannung, mit der der Elektromotor 16 betrieben wird, erfolgen. Wenn die Abtriebswelle 17 eine komplette Umdrehung ausgeführt hat und die Überlastsicherung 19 wieder in den Kopplungszustand übergeht, reicht das Drehmoment des Elektromotors 16 nicht aus, um die Überlastsicherung 19 wieder zu entkoppeln.

Daher stoppt der Elektromotor 16. Die Winkelposition des Elektromotors 16, die der Blockadeposition entspricht, wird gespeichert. Die Begrenzung des Drehmoments wird nun wieder aufgehoben und der Elektromotor 16 wird in die andere Richtung gedreht. Hierdurch wird die Sprühvorrichtung 20 ebenfalls in die andere Richtung angetrieben. Die Sprühvorrichtung 20 dreht sich, bis sie von der anderen Seite auf das Hindernis trifft, das die Blockade hervorruft. Die Blockade wird auf Basis der erfassten Motordrehzahl SIG ermittelt und es wird erneut das Drehmoment des Elektromotors 16 begrenzt, um eine zweite Blockadeposition, die sich auf die andere Drehrichtung der Sprühvorrichtung 20 bezieht, zu ermitteln und zu speichern. Damit ist insbesondere ein Winkelbereich, in dem die Sprühvorrichtung 20 frei drehbar ist, ermittelt. Die Sprühvorrichtung 20 kann nun in dem bekannten Bereich hin-und-her-geschwenkt werden.

Obwohl die vorliegende Erfindung anhand von Ausführungsbeispielen beschrieben wurde, ist sie vielfältig modifizierbar.

### Verwendete Bezugszeichen:

- 1: Geschirrspülmaschine
- 2: Spülbehälter
- 3: Tür
- 4: Spülraum
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme
- 13: Spülgutaufnahme
- 14: Spülgutaufnahme
- 15: Antriebseinrichtung
- 16: Elektromotor
- 16A: Erfassungseinheit
- 17: Abtriebswelle
- 18: Kupplungseinheit
- 19: Überlastsicherung
- 20: Sprühvorrichtung
- 20A: Achse
- 21: Drehwinkel
- 25: Steuerungsvorrichtung

- φ: Drehwinkel
- A: Ausziehrichtung
- E: Einschubrichtung
- RPM: Drehzahl
- RS: Solldrehzahl
- S1: Verfahrensschritt
- S2: Verfahrensschritt
- S3: Verfahrensschritt
- SIG: Motordrehzahl
- t: Zeitachse
- t1: Zeitpunkt
- t2: Zeitpunkt
- th1: Schwellwert
- th2: Schwellwert

## Patentansprüche

1. Geschirrspülmaschine (1), insbesondere Haushalts-Geschirrspülmaschine, mit wenigstens einer mittels einer Antriebseinrichtung (15) aktiv angetriebenen drehbar gelagerten Sprühvorrichtung (20) zum Beaufschlagen von in einem Spülbehälter (2) der Geschirrspülmaschine (1) anordenbarem Spülgut mit einer Spülflotte, wobei die Antriebseinrichtung (15) einen Elektromotor (16) zum aktiven Antreiben der wenigstens einen Sprühvorrichtung (20) und eine Erfassungseinheit (16A) zum Erfassen einer Motordrehzahl (SIG) des Elektromotors (16) umfasst, und mit einer Steuerungsvorrichtung (25), die zum Ermitteln einer Blockade der wenigstens einen Sprühvorrichtung (20) in Abhängigkeit der erfassten Motordrehzahl (SIG) eingerichtet ist, **dadurch gekennzeichnet, dass** die Steuerungsvorrichtung (25) dazu eingerichtet ist, sofort nach einem Schließen einer Tür (3) der Geschirrspülmaschine (1) den Elektromotor (16) derart anzusteuern, dass die Sprühvorrichtung (20) wenigstens eine komplette Umdrehung in dem Spülbehälter (2) ausführt, wobei die Steuerungsvorrichtung (25) zum Ermitteln einer Blockadeposition der Sprühvorrichtung (20) eingerichtet ist, wobei die Blockadeposition einen Drehwinkel der Sprühvorrichtung (20) enthält,, und wobei die Steuerungsvorrichtung (25) zum Ausgeben eines die Blockadeposition enthaltenden Hinweises an einen Benutzer der Geschirrspülmaschine (1) in Abhängigkeit der ermittelten Blockadeposition eingerichtet ist.

2. Geschirrspülmaschine nach Anspruch 1, **gekennzeichnet durch** eine zwischen dem Elektromotor (16) und der Sprühvorrichtung (20) angeordnete Überlastsicherung (19), welche sich bei einer Blockade der Sprühvorrichtung (20) selbsttätig von einem Kopplungszustand, in dem eine Kraftübertragung zwischen dem Elektromotor und der Sprühvorrichtung vorhanden ist, in einen Entkopplungszustand, in dem die Kraftübertragung zwischen dem Elektromotor (16) und der Sprühvorrichtung (20) unterbrochen ist, verbringt.

3. Geschirrspülmaschine nach Anspruch 2, **dadurch gekennzeichnet, dass** die Antriebseinrichtung (15) außerhalb des Spülbehälters (2) angeordnet ist, wobei eine Abtriebswelle (17) zum Übertragen eines Drehmoments von dem Elektromotor (16) auf die Sprühvorrichtung (20) vorgesehen ist und die Überlastsicherung (19) zwischen der Abtriebswelle (17) und der Sprühvorrichtung (20) angeordnet ist, wobei ein Drehwinkel (21) der Abtriebswelle (17) und ein Drehwinkel der Sprühvorrichtung (20) in einem vorbestimmten Verhältnis zueinander stehen, wenn die Überlastsicherung (19) in dem Kopplungszustand ist.

4. Geschirrspülmaschine nach einem der Ansprüche 1 - 3, **dadurch gekennzeichnet, dass** die Steuerungsvorrichtung (25) zum Ermitteln der Blockade der Sprühvorrichtung (20) in Abhängigkeit eines Vergleichs einer vorbestimmten Solldrehzahl (RS) und der erfassten Motordrehzahl (SIG) eingerichtet ist.

5. Geschirrspülmaschine nach Anspruch 4, **dadurch gekennzeichnet, dass** die Steuerungsvorrichtung (25) zum Ermitteln der Blockade der Sprühvorrichtung (20) in Abhängigkeit eines Abweichens der erfassten Motordrehzahl (SIG) von der Solldrehzahl (RS) um mehr als einen vorbestimmten Schwellwert (th1, th2) eingerichtet ist.

6. Geschirrspülmaschine nach einem der Ansprüche 1 - 5, **dadurch gekennzeichnet, dass** die Steuerungsvorrichtung (25) dazu eingerichtet ist, in Abhängigkeit des Ermittelns der Blockade der Sprühvorrichtung (20) ein Hinweissignal an einen Benutzer der Geschirrspülmaschine (1) auszugeben.

7. Geschirrspülmaschine nach einem der Ansprüche 1 - 6, **gekennzeichnet durch** eine Detektionseinheit zum Detektieren einer Bewegung der Sprühvorrichtung (20), wobei die Steuerungsvorrichtung (25) zum Ermitteln der Blockade der Sprühvorrichtung (20) in Abhängigkeit der erfassten Motordrehzahl (SIG) und der Detektion der Bewegung der Sprühvorrichtung (20) eingerichtet ist.

8. Geschirrspülmaschine nach einem der Ansprüche 1 - 7, **dadurch gekennzeichnet, dass** die Steuerungsvorrichtung (25) dazu eingerichtet ist, bei einer Blockade der Sprühvorrichtung (20) eine Drehrichtung des Elektromotors (16) umzudrehen.

9. Geschirrspülmaschine nach einem der Ansprüche 1 - 8, **dadurch gekennzeichnet, dass** die Steuerungsvorrichtung (25) dazu eingerichtet ist, einen Winkelbereich, in welchem die Sprühvorrichtung (20) frei drehbar ist, zu ermitteln und den Elektromotor (16) derart anzusteuern, dass die Sprühvorrichtung (20) nur in dem ermittelten Winkelbereich dreht.

10. Geschirrspülmaschine nach einem der Ansprüche 1 - 9, **dadurch gekennzeichnet, dass** die Steuerungsvorrichtung (25) zum Einstellen eines Drehmoments des Elektromotors (16) eingerichtet ist.

11. Verfahren zum Betreiben einer Geschirrspülmaschine (1), insbesondere einer Haushalts-Geschirrspülmaschine, mit wenigstens einer mittels einer Antriebseinrichtung (15) aktiv angetriebenen drehbar gelagerten Sprühvorrichtung (20) zum Beaufschlagen von in einem Spülbehälter (2) der Geschirrspülmaschine (1) anordenbarem Spülgut mit einer Spülflotte, das Verfahren umfassend:
Ansteuern (S1) eines Elektromotors (16) der Antriebseinrichtung (15) zum aktiven Antreiben der Sprühvorrichtung (20),
Erfassen (S2) einer Motordrehzahl (SIG) des Elektromotors (16) der Antriebseinrichtung (15), und
Ermitteln (S3) einer Blockade der Sprühvorrichtung (20) in Abhängigkeit der erfassten Motordrehzahl (SIG),
**dadurch gekennzeichnet, dass**
der Elektromotor (16) sofort nach einem Schließen einer Tür (3) der Geschirrspülmaschine (1) derart angesteuert wird, dass die Sprühvorrichtung (20) wenigstens eine komplette Umdrehung in dem Spülbehälter (2) ausführt,
eine Blockadeposition der Sprühvorrichtung (20) ermittelt wird, welche einen Drehwinkel der Sprühvorrichtung (20) enthält, und
ein die Blockadeposition enthaltender Hinweis an einen Benutzer der Geschirrspülmaschine (1) in Abhängigkeit der ermittelten Blockadeposition ausgegeben wird.

12. Computerprogrammprodukt, umfassend Befehle, die bei der Ausführung der Befehle durch einen Computer bewirken, dass die Geschirrspülmaschine des Anspruchs 1 die Durchführung des Verfahrens nach Anspruch 11 veranlasst.

## Claims

1. Dishwasher (1), in particular a household dishwasher, having least one rotatably mounted spray apparatus (20) that is actively driven by means of a drive facility (15) so as to apply a washing liquor to items to be washed that can be arranged in a dishwasher cavity (2) of the dishwasher (1), wherein the drive facility (15) comprises an electric motor (16) for actively driving the at least one spray apparatus (20) and a detection unit (16A) for detecting a motor rotational speed (SIG) of the electric motor (16), and having a control apparatus (25) that is configured so as, in dependence upon the detected motor rotational speed (SIG), to determine a blockage of the at least one spray apparatus (20), **characterised in that** the control apparatus (25) is configured so as, immediately after a door (3) of the dishwasher (1) is closed, to actuate the electric motor (16) in such a manner that the spray apparatus (20) performs at least one complete rotation in the dishwasher cavity (2), wherein the control apparatus (25) is configured so as to determine a blockage position of the spray apparatus (20), wherein the blockage position includes an angle of rotation of the spray apparatus (20), and wherein the control apparatus (25) is configured so as, in dependence upon the determined blockage position, to output an alert including the blockage position to a user of the dishwasher (1).

2. Dishwasher according to claim 1, **characterised by** an overload protection (19) that is arranged between the electric motor (16) and the spray apparatus (20) and in the case of a blockage of the spray apparatus (20), said overload protection moves automatically from a coupling state, in which force is transferred between the electric motor and the spray apparatus, into a decoupling state, in which the transfer of force between the electric motor (16) and the spray apparatus (20) is interrupted.

3. Dishwasher according to claim 2, **characterised in that** the drive facility (15) is arranged outside the dishwasher cavity (2), wherein an output shaft (17) is provided so as to transfer a torque from the electric motor (16) to the spray apparatus (20) and the overload protection (19) is arranged between the output shaft (17) and the spray apparatus (20), wherein an angle of rotation (21) of the output shaft (17) and an angle of rotation of the spray apparatus (20) are in a predetermined relationship with one another when the overload protection (19) is in the coupling state.

4. Dishwasher according to one of claims 1 - 3, **characterised in that** the control apparatus (25) is configured so as, in dependence upon a comparison between a predetermined target rotational speed (RS) and the detected motor rotational speed (SIG), to determine the blockage of the spray apparatus (20).

5. Dishwasher according to claim 4, **characterised in that** the control apparatus (25) is configured so as, in dependence upon a deviation of the detected motor rotational speed (SIG) from the target rotational speed (RS) by more than a predetermined threshold value (th1, th2), to determine the blockage of the spray apparatus (20).

6. Dishwasher according to one of claims 1 - 5, **characterised in that** the control apparatus (25) is configured so as, in dependence upon determining the blockage of the spray apparatus (20), to output an alert signal to a user of the dishwasher (1).

7. Dishwasher according to one of claims 1 - 6 **characterised by** a detection unit for detecting a movement of the spray apparatus (20), wherein the control apparatus (25) is configured so as, in dependence upon the detected motor rotational speed (SIG) and the detection of the movement of the spray apparatus (20), to determine the blockage of the spray apparatus (20).

8. Dishwasher according to one of claims 1 - 7, **characterised in that** the control apparatus (25) is configured so as to reverse a direction of rotation of the electric motor (16) in the case of a blockage of the spray apparatus (20).

9. Dishwasher according to one of claims 1 - 8, **characterised in that** the control apparatus (25) is configured so as to determine an angular range in which the spray apparatus (20) can freely rotate and to actuate the electric motor (16) in such a manner that the spray apparatus (20) only rotates in the determined angular range.

10. Dishwasher according to one of claims 1 - 9, **characterised in that** the control apparatus (25) is configured so as to set a torque of the electric motor (16).

11. Method for operating a dishwasher (1), in particular a household dishwasher, having at least one rotatably mounted spray apparatus (20) that is actively driven by means of a drive facility (15) so as to apply a washing liquor to items to be washed that can be arranged in a dishwasher cavity (2) of the dishwasher (1), the method comprising:
actuating (S1) an electric motor (16) of the drive facility (15) for actively driving the spray apparatus (20);
detecting (S2) a motor rotational speed (SIG) of the electric motor (16) of the drive facility (15), and
in dependence upon the detected motor rotational speed (SIG) determining (S3) a blockage of the spray apparatus (20)
**characterised in that**
immediately after a door (3) of the dishwasher (1) is closed, the electric motor (16) is actuated in such a manner that the spray apparatus (20) performs at least one complete rotation in the dishwasher cavity (2),
a blockage position of the spray apparatus (20) is determined, which includes an angle of rotation of the spray apparatus (20), and
an alert including the blockage position is output to a user of the dishwasher (1) in dependence upon the determined blockage position.

12. Computer program product, comprising commands that, when the commands are implemented by a computer, cause the dishwasher of claim 1 to perform the method according to claim 11.

## Revendications

1. Lave-vaisselle (1), en particulier lave-vaisselle ménager, comprenant au moins un dispositif de pulvérisation (20) monté de manière rotative et entraîné activement au moyen d'un dispositif d'entraînement (15) pour appliquer un liquide de lavage sur des articles à laver pouvant être disposés dans une cuve de lavage (2) du lave-vaisselle, dans lequel le dispositif d'entraînement (15) comprend un moteur électrique (16) pour entraîner activement le ou les dispositifs de pulvérisation (20) et une unité de détection (16A) pour détecter une vitesse de rotation de moteur (SIG) du moteur électrique (16), et avec un dispositif de commande (25) conçu pour déterminer un blocage de l'au moins un dispositif de pulvérisation (20) en fonction de la vitesse de rotation de moteur (SIG) détectée, **caractérisé en ce que** le dispositif de commande (25) est conçu pour commander le moteur électrique (16) immédiatement après la fermeture d'une porte (3) du lave-vaisselle (1) de telle sorte que le dispositif de pulvérisation (20) effectue au moins une rotation complète dans la cuve de lavage (2), dans lequel le dispositif de commande (25) est conçu pour déterminer une position de blocage du dispositif de pulvérisation (20), dans lequel la position de blocage comprend un angle de rotation du dispositif de pulvérisation (20), et dans lequel le dispositif de commande (25) est conçu pour transmettre une indication incluant la position de blocage à un utilisateur du lave-vaisselle (1) en fonction de la position de blocage déterminée.

2. Lave-vaisselle selon la revendication 1, **caractérisé en ce qu'**un dispositif de protection contre les surcharges (19) est disposé entre le moteur électrique (16) et le dispositif de pulvérisation (20), lequel, en cas de blocage du dispositif de pulvérisation (20), passe automatiquement d'un état de couplage, dans lequel une transmission de force existe entre le moteur électrique et le dispositif de pulvérisation, à un état de découplage, dans lequel la transmission de force entre le moteur électrique (16) et le dispositif de pulvérisation (20) est interrompue.

3. Lave-vaisselle selon la revendication 2, **caractérisé en ce que** le dispositif d'entraînement (15) est disposé à l'extérieur de la cuve de lavage (2), dans lequel un arbre entraîné (17) est prévu pour transmettre un couple du moteur électrique (16) au dispositif de pulvérisation (20) et le dispositif de protection contre les surcharges (19) est disposé entre l'arbre entraîné (17) et le dispositif de pulvérisation (20), dans lequel un angle de rotation (21) de l'arbre entraîné (17) et un angle de rotation du dispositif de pulvérisation (20) sont dans un rapport prédéterminé l'un comparé à l'autre lorsque le dispositif de protection contre les surcharges (19) se trouve à l'état de couplage.

4. Lave-vaisselle selon l'une des revendications 1 à 3, **caractérisé en ce que** le dispositif de commande (25) est conçu pour déterminer le blocage du dispositif de pulvérisation (20) en fonction d'une comparaison entre une vitesse de rotation de consigne (RS) prédéfinie et la vitesse de rotation de moteur (SIG) détectée.

5. Lave-vaisselle selon la revendication 4, **caractérisé en ce que** le dispositif de commande (25) est conçu pour déterminer le blocage du dispositif de pulvérisation (20) en fonction d'un écart entre la vitesse de rotation de moteur (SIG) détectée et la vitesse de rotation de consigne (RS) supérieur à une valeur seuil (th1, th2) prédéfinie.

6. Lave-vaisselle selon l'une des revendications 1 à 5, **caractérisé en ce que** le dispositif de commande (25) est conçu pour émettre un signal d'avertissement à un utilisateur du lave-vaisselle (1) en fonction de la détection du blocage du dispositif de pulvérisation (20).

7. Lave-vaisselle selon l'une des revendications 1 à 6, **caractérisé en ce qu'**une unité de détection est prévue pour détecter un mouvement du dispositif de pulvérisation (20), dans lequel le dispositif de commande (25) est conçu pour déterminer le blocage du dispositif de pulvérisation (20) en fonction de la vitesse de rotation de moteur (SIG) enregistrée et de la détection du mouvement du dispositif de pulvérisation (20).

8. Lave-vaisselle selon l'une des revendications 1 à 7, **caractérisé en ce que** le dispositif de commande (25) est conçu pour inverser le sens de rotation du moteur électrique (16) en cas de blocage du dispositif de pulvérisation (20).

9. Lave-vaisselle selon l'une des revendications 1 à 8, **caractérisé en ce que** le dispositif de commande (25) est conçu pour déterminer une plage angulaire dans laquelle le dispositif de pulvérisation (20) peut pivoter librement et pour commander le moteur électrique (16) de telle sorte que le dispositif de pulvérisation (20) ne pivote que dans la plage angulaire déterminée.

10. Lave-vaisselle selon l'une des revendications 1 à 9, **caractérisé en ce que** le dispositif de commande (25) est conçu pour régler le couple du moteur électrique (16).

11. Procédé pour faire fonctionner un lave-vaisselle (1), en particulier un lave-vaisselle ménager, avec au moins un dispositif de pulvérisation (20) monté de manière rotative et entraîné activement au moyen d'un dispositif d'entraînement (15) pour appliquer un liquide de lavage sur des articles à laver pouvant être disposés dans une cuve de lavage (2) du lave-vaisselle (1), le procédé comprenant :
la commande (S1) d'un moteur électrique (16) du dispositif d'entraînement (15) pour entraîner activement le dispositif de pulvérisation (20),
la détection (S2) d'une vitesse de rotation (SIG) du moteur électrique (16) du dispositif d'entraînement (15), et
la détermination (S3) d'un blocage du dispositif de pulvérisation (20) en fonction de la vitesse de rotation de moteur (SIG) détectée,
**caractérisé en ce que**
le moteur électrique (16) est actionné immédiatement après la fermeture d'une porte (3) du lave-vaisselle (1) de telle sorte que le dispositif de pulvérisation (20) effectue au moins une rotation complète dans la cuve de lavage (2),
une position de blocage du dispositif de pulvérisation (20) est déterminée ; celle-ci comprend un angle de rotation du dispositif de pulvérisation (20), et
une indication contenant la position de blocage est transmise à un utilisateur du lave-vaisselle (1) en fonction de la position de blocage déterminée.

12. Produit-programme d'ordinateur, comprenant des instructions qui, lorsqu'elles sont exécutées par un ordinateur, font en sorte que le lave-vaisselle selon la revendication 1 déclenche l'exécution du procédé selon la revendication 11.
